# EUROPÄISCHE PATENTSCHRIFT

(11) **EP 0 944 769 B1**
(45) Veröffentlichungstag und Bekanntmachung des Hinweises auf die Patenterteilung: **07.05.2003**
(21) Anmeldenummer: 98947358.2
(22) Anmeldetag: 28.07.1998
(51) Int. Cl.: F02M 51/06

(54) **BRENNSTOFFEINSPRITZVENTIL**
FUEL INJECTION VALVE
SOUPAPE D'INJECTION DE CARBURANT

(30) Priorität: 10.10.1997 DE 19744739
(43) Veröffentlichungstag der Anmeldung: 29.09.1999
(73) Patentinhaber: ROBERT BOSCH GMBH, 70442 Stuttgart (DE)
(72) Erfinder: REITER, Ferdinand, D-71706 Markgröningen (DE)
(86) Internationale Anmeldenummer: DE9802134
(87) Internationale Veröffentlichungsnummer: WO99019620

(56) Entgegenhaltungen:
- EP-A- 0 278 099
- EP-A- 0 879 952
- EP-A- 0 890 732
- WO-A-98/42975
- WO-A-98/42976
- WO-A-99/00804
- DE-A- 19 503 820
- DE-A- 19 503 821
- DE-A- 19 537 382
- DE-C- 19 712 589

## Beschreibung

### Stand der Technik

Die Erfindung geht aus von einem Brennstoffeinspritzventil nach der Gattung des Hauptanspruchs, wie aus der Druckschrift EP 0 278 099 A bekannt.

Aus der DE-OS 195 03 821 ist bereits ein elektromagnetisch betätigbares Brennstoffeinspritzventil bekannt, bei dem ein metallener Grundkörper des Ventils einteilig oder zweiteilig ohne unmagnetisches Zwischenteil ausgebildet ist. Der Grundkörper umfaßt dabei die Abschnitte Einlaßstutzen, magnetischer Innenpol (Kern) und Ventilsitzträger. Zudem übernimmt der Grundkörper die Führung eines Ankers, durch den ein mit einem Ventilsitz zusammenwirkender Ventilschließkörper betätigbar ist. Des weiteren besitzt der Grundkörper eine magnetische Drosselstelle, die eine deutlich kleinere Wandungsstärke hat als die Wandstärken des stromaufwärts liegenden Kerns und des stromabwärts folgenden Ventilsitzträgers.

Bekannt ist außerdem aus der DE-OS 195 37 382 bereits ein elektromagnetisch betätigbares Brennstoffeinspritzventil, bei dem ein innerer Kern sowie ein äußeres Magnetgehäuse vorgesehen sind. Das Magnetgehäuse ist dabei derart gestuft ausgeführt, daß zwischen dem Kern und dem Magnetgehäuse ein Spulenraum zur Aufnahme einer Magnetspule gebildet ist. Der Spulenraum wird dabei einerseits oberhalb der Magnetspule mit einem Deckelelement und andererseits unterhalb der Magnetspule mit einem nichtmagnetischen Zwischenteil abgeschlossen. Zum Schließen des Magnetkreises bzw. zum Verhindern eines magnetischen Kurzschlusses sowie zum Begrenzen des Spulenraums werden also zusätzlich zum Kern und zum Magnetgehäuse zwei weitere Bauteile benötigt.

### Vorteile der Erfindung

Das erfindungsgemäße Brennstoffeinspritzventil mit den kennzeichnenden Merkmalen des Hauptanspruchs hat den Vorteil einer besonders einfachen und kostengünstigen Herstellbarkeit, durch die jedoch in keinster Weise Ventilfunktionen beeinträchtigt werden. In vorteilhafter weise sind der Innenpol und der Ventilmantel derart ausgeformt, daß der Ventilmantel den Innenpol zumindest teilweise radial mit Abstand umgibt, so daß zwischen beiden ein Zwischenraum gebildet ist, in dem die Magnetspule eingebracht ist. Die Magnetspule ist sicher und zuverlässig eingebettet, da sie in Umfangsrichtung vollständig vom Ventilmantel umgeben ist und der Zwischenraum axial oberhalb und unterhalb der Magnetspule durch metallischen Kontakt des Ventilmantels und des Innenpols abgegrenzt ist. Dieser unmittelbare metallische Kontakt des Ventilmantels mit dem Innenpol und der damit verbundene abgeschlossene Spulenraum sorgen dafür, daß in kostengünstiger, materialsparender und bauteilreduzierender Weise keine weiteren Zwischenbauteile erforderlich sind. Die Ausgestaltung erlaubt unter Beibehaltung der erforderlichen weichmagnetischen Eigenschaften die für die Herstellung von Innenpol und Ventilmantel bestmögliche Auswahl der Materialien.

Durch die in den Unteransprüchen aufgeführten Maßnahmen sind vorteilhafte Weiterbildungen und Verbesserungen des im Hauptanspruch angegebenen Brennstoffeinspritzventils möglich.

In vorteilhafter Weise ist der Innenpol des Brennstoffeinspritzventils mittels Fließpressen herstellbar, was besonders günstig als Kaltumformen durchführbar ist. Zum Kaltfließpressen eignen sich Stähle mit geringen Zugfestigkeiten (unlegierte Stähle) ebenso wie Stähle mit großen Zugfestigkeiten (hochlegierte Stähle). Unlegierte Stähle erreichen nach dem Kaltfließpressen durchaus Festigkeitswerte (Zugfestigkeit, Härte) von legierten Stählen im geglühten Zustand. Aus Gründen der magnetischen Eigenschaften des Innenpols kann es zweckmäßig sein, den entsprechend fließgepreßten Innenpolrohling nachfolgend zu glühen. Die Betrachtung der Zugfestigkeiten ist dann nicht notwendig, da die geforderten Festigkeitswerte auf jeden Fall erreicht werden. Als großer Vorteil des Fließpressens des Innenpols bleibt festzuhalten, daß ein geringerer Materialeinsatz gegenüber bekannten Drehteilen nötig ist, woraus sich deutliche. Kostenvorteile ergeben.

Besonders kostengünstig ist es, neben dem fließgepreßten Innenpol einen tiefgezogenen Ventilmantel vorzusehen, der mit dem Innenpol fest verbunden ist und mit diesem zusammen einen metallenen Grundkörper bildet, der sich über die gesamte axiale Länge des Ventils erstreckt.

Aufgrund des metallischen Kontakts des Ventilmantels mit dem Innenpol ist es besonders vorteilhaft, am Innenpol eine magnetische Drosselstelle vorzusehen, so daß der magnetische Kreis über Ventilmantel, Innenpol und Anker um die magnetische Drosselstelle herum geschlossen wird. Auf nichtmagnetische Zwischenteile kann so verzichtet werden.

Die Abdichtung des Spulenraums mit der folglich trocken vorliegenden Magnetspule erfolgt mittels eines zwischen Innenpol und Ventilmantel vorgesehenen Dichtrings, der an der der festen Verbindung von Ventilmantel und Innenpol axial gegenüberliegenden Seite der Magnetspule angeordnet ist.

### Zeichnung

Ausführungsbeispiele der Erfindung sind in der Zeichnung vereinfacht dargestellt und in der nachfolgenden Beschreibung näher erläutert. Es zeigen Figur 1 ein erstes Beispiel eines Brennstoffeinspritzventils und Figur 2 ein zweites Beispiel eines Brennstoffeinspritzventils.

### Beschreibung der Ausführungsbeispiele

Das in der Figur 1 beispielsweise dargestellte elektromagnetisch betätigbare Ventil in der Form eines Brennstoffeinspritzventils für Brennstoffeinspritzanlagen von gemischverdichtenden, fremdgezündeten Brennkraftmaschinen hat einen von einer Magnetspule 1 umgebenen, als Brennstoffeinlaßstutzen dienenden, rohrförmigen, fließgepreßten Kern 2 als sogenannten Innenpol. Ein Spulenkörper 3 aus Kunststoff nimmt eine Bewicklung der Magnetspule 1 auf. Der Kern 2 weist eine prägnante Verjüngung seiner Wandungsstärke im axialen Erstreckungsbereich der Magnetspule 1 auf. Ausgehend von einer Schulter 5 des Kerns, die als Anschlagfläche 6 fungiert, schließt sich in stromabwärtiger Richtung eine dünnwandige magnetische Drosselstelle 8 an. Diese ebenfalls rohrförmige, jedoch eine wesentlich dünnere Wandung als die Wandungsstärken des Kerns 2 stromaufwärts und stromabwärts der Drosselstelle 8 aufweisende magnetische Drosselstelle 8 stellt in axialer Richtung gesehen den Übergang eines langgestreckten oberen Kernteils 9, das besonders den Einlaßstutzen bildet, zu einem unteren vergleichsweise kurz ausgebildeten Kernende 10 dar.

Die Wandungsstärke der dünnwandigen magnetischen Drosselstelle 8 beträgt z.B. zwischen 0,2 und 0,5 mm, während die Wandungsstärken der stromaufwärts und stromabwärts folgenden Bereiche des Kerns 2 zur Erzielung eines optimalen Magnetflusses beispielsweise in der Größenordnung von 1 bis 3,5 mm liegen sollten, also ungefähr um den Faktor 5 bis 20 größer als an der Drosselstelle 8. Die ringförmigen Querschnittsflächen des Kerns 2 vor und hinter der Drosselstelle 8 haben z.B. eine Größe von 20 bis 30 mm². Diese Größenangaben dienen nur dem besseren Verständnis und schränken die Erfindung in keiner Weise ein.

Die drei wesentlichen Abschnitte 9, 8, 10 des Kerns 2 sind allesamt konzentrisch zu einer Ventillängsachse 12 ausgebildet. Im Bereich der magnetischen Drosselstelle 8 sind bei einem Großteil der bekannten Einspritzventile des Standes der Technik metallene, unmagnetische Zwischenteile vorgesehen, die für eine magnetische Trennung des Kerns 2 und einem stromabwärts folgenden und als Ventilsitzträger dienenden Anschlußteil sorgen, auf die jedoch bei den vorliegenden Brennstoffeinspritzventilen verzichtet werden kann.

Der Kern bzw. Einlaßstutzen 2 ist mittels Fließpressen hergestellt. Beim Fließpressen bilden Stempel und Matrize einen Formspalt. Der Stempel preßt den Werkstückstoff durch den Formspalt, wobei der entsprechende Querschnitt formgebend ist. Das Fließpressen des Kerns 2 wird beispielsweise als Kaltumformen eines entsprechenden Stahls durchgeführt. Das Kaltfließpressen ist von unlegierten Stahlsorten mit Zugfestigkeiten von 350 N/mm² bis zu hochlegierten Stählen mit Zugfestigkeiten von 800 N/mm² möglich. Nach dem Fließpressen des Kerns 2 wird dieser beispielsweise geglüht und die gewünschte Kontur mittels spanender Nachbearbeitung hergestellt.

Ebenfalls konzentrisch zur Ventillängsachse 12 weist das Brennstoffeinspritzventil einen dünnwandigen, hülsenförmigen, vorzugsweise mittels Tiefziehen hergestellten und als Gehäuse, als Teil des Magnetkreises und als Ventilsitzträger dienenden Ventilmantel 14 auf, der den Kern 2 zumindest abschnittsweise radial als Bauteil mit größerem Durchmesser als dem des Kerns 2 umgibt. So ist beispielsweise die Magnetspule 1 mit ihrem Spulenkörper 3 zwischen dem Ventilmantel 14 und dem Kern 2 in einem dafür vorgesehenen ringförmigen Zwischenraum 15 eingebettet. In dem beispielsweise mehrfach gestuften Ventilmantel 14 verläuft eine Längsöffnung 18, in die zumindest das Kernende 10 derart hineinragt, daß es an der inneren Wandung des Ventilmantels 14 anliegt. Das Kernende 10 dient zur Übertragung des Magnetflusses vom Ventilmantel 14 über einen radialen Luftspalt auf den Anker 22.

In der Längsöffnung 18 ist zudem eine Ventilnadel 19 angeordnet, die mit einem z.B. rohrförmigen Verbindungsteil 20 ausgestattet ist, wobei an seinem stromaufwärtigen Ende ein Anker 22 und an seinem stromabwärtigen Ende ein kugelförmiger Ventilschließkörper 23 befestigt sind. Am Umfang des beispielsweise durch Schweißen mit dem Verbindungsteil 20 verbundenen Ventilschließkörpers 23 sind beispielsweise fünf Abflachungen 24 zum Vorbeiströmen des Brennstoffs vorgesehen.

Die Betätigung des Brennstoffeinspritzventils erfolgt in bekannter Weise elektromagnetisch. Zur axialen Bewegung der Ventilnadel 19 und damit zum Öffnen entgegen der Federkraft einer Rückstellfeder 25 bzw. Schließen des Einspritzventils dient der elektromagnetische Kreis mit der Magnetspule 1, dem Kern 2, dem Ventilmantel 14 und dem Anker 22. Der Anker 22 ist mit dem dem Ventilschließkörper 23 abgewandten Ende des Verbindungsteils 20 ebenfalls durch eine Schweißnaht verbunden und auf das Kernteil 9 bzw. die Anschlagfläche 6 des Kerns 2 ausgerichtet. In das stromabwärts liegende, dem Kern 2 abgewandte Ende des Ventilmantels 14 ist in der Längsöffnung 18 ein zylinderförmiger Ventilsitzkörper 29, der eine Ventilsitzfläche 30 aufweist, beispielsweise durch Schweißen dicht montiert.

Zur Führung des Ventilschließkörpers 23 während der Axialbewegung der Ventilnadel 19 entlang der Ventillängsachse 12 dient eine Führungsöffnung 32 des Ventilsitzkörpers 29. Am äußeren Umfang des Ankers 22 ist z.B. eine Führungsfläche 36 vorgesehen, die z. B. durch Drehen hergestellt ist und die ebenfalls der axialen Führung der Ventilnadel 19, hier gegenüber dem Kern 2 im Bereich der Drosselstelle 8, dient. Die wenigstens eine Führungsfläche 36 kann z. B. als ein umlaufender durchgehender Führungsring oder als mehrere am Umfang mit einem Abstand zueinander ausgebildete Führungsflächen ausgeführt sein.

Der kugelförmige Ventilschließkörper 23 wirkt mit der sich in Strömungsrichtung kegelstumpfförmig verjüngenden Ventilsitzfläche 30 des Ventilsitzkörpers 29 zusammen. An seiner dem Ventilschließkörper 23 abgewandten Stirnseite ist der Ventilsitzkörper 29 mit einer beispielsweise topfförmig ausgebildeten Spritzlochscheibe 34 fest verbunden. Die Spritzlochscheibe 34 besitzt wenigstens eine, beispielsweise vier durch Erodieren oder Stanzen ausgeformte Abspritzöffnungen 35.

Die Einschubtiefe des Ventilsitzkörpers 29 bestimmt die Größe des Hubs der Ventilnadel 19. Dabei ist die eine Endstellung der Ventilnadel 19 bei nicht erregter Magnetspule 1 durch die Anlage des Ventilschließkörpers 23 an der Ventilsitzfläche 30 des Ventilsitzkörpers 29 festgelegt, während sich die andere Endstellung der Ventilnadel 19 bei erregter Magnetspule 1 durch die Anlage des Ankers 22 an der z.B. hartverchromten Anschlagfläche 6 der Schulter 5 des Kerns 2 ergibt.

Im Zwischenraum 15 zwischen dem Ventilmantel 14 und dem Kern 2 ist unterhalb des Spulenkörpers 3 ein z.B. in Form eines O-Rings ausgebildeter Dichtring 37 angeordnet, der für eine Abdichtung des Spulenraums sorgt. Die der Aufnahme des Dichtrings 37 dienende Ringkammer wird durch die Unterseite des Spulenkörpers 3, die innere Wandung des in diesem Bereich gestuften und sich in stromabwärtiger Richtung im Durchmesser verjüngenden Ventilmantels 14 und den äußeren Umfang des Kernendes 10, das innenseitig der Ankerführung dient, begrenzt.

Eine in eine konzentrisch zur Ventillängsachse 12 verlaufende Strömungsbohrung 38 des Kerns 2 eingeschobene Einstellhülse 39, die beispielsweise aus gerolltem Federstahlblech ausgeformt ist, dient zur Einstellung der Federvorspannung der an der Einstellhülse 39 anliegenden Rückstellfeder 25, die sich wiederum mit ihrer gegenüberliegenden Seite an dem Verbindungsteil 20 der Ventilnadel 19 abstützt. Ein Brennstoffilter 40 ragt in die Strömungsbohrung 38 des Kerns 2 an dessen zulaufseitigem Ende hinein und sorgt für die Herausfiltrierung solcher Brennstoffbestandteile, die aufgrund ihrer Größe im Einspritzventil Verstopfungen oder Beschädigungen verursachen könnten.

Der Kern (Innenpol, Einlaßstutzen) 2 ist weitgehend oberhalb eines radial nach außen stehenden Kragens 41, der den die Magnetspule 1 aufnehmenden Zwischenraum 15 nach oben hin abschließt, mit einer Kunststoffumspritzung 42 umschlossen. Zu dieser Kunststoffumspritzung 42 gehört beispielsweise ein mitangespritzter elektrischer Anschlußstecker 43, der z.B. unmittelbar oberhalb des Kragens 41 des Kerns 2 und des dem zulaufseitigen Ende des Einspritzventils zugewandten oberen Endes des Ventilmantels 14 radial nach außen ragt. Zu dem aus Kunststoff gefertigten Anschlußstecker 43 gehören beispielsweise zwei metallische Kontaktstifte 44, die unmittelbar mit der'Wicklung der Magnetspule 1 in Verbindung stehen. Die Kontaktstifte 44 ragen zum Anschlußstecker 43 hin aus dem Spulenkörper 3 heraus durch eine Ausnehmung 47 im Kragen 41. In dieser Ausnehmung 47 liegen die Kontaktstifte 44 von Kunststoff umspritzt vor, da sich die Kunststoffumspritzung 42 z.B. bis in den die Magnetspule 1 aufnehmenden Zwischenraum 15 zwischen Ventilmantel 14 und Kern 2 hinein erstreckt, so daß dieser Zwischenraum 15 zusätzlich zum Spulenkörper 3 weitgehend mit Kunststoff ausgespritzt ist. Nahe des Anschlußsteckers 43 ist der Ventilmantel 14 durch mehrere umfänglich angebrachte, z.B. mittels eines Lasers erzeugte Schweißpunkte 45 am Kragen 41 des Kerns 2 befestigt. Diese feste Verbindung muß keine Dichtfunktion erfüllen. Es kann jedoch auch eine umlaufende, durchgehende Schweißnaht 45 vorgesehen sein.

Der tiefgezogene Ventilmantel 14 weist nahe seines stromabwärtigen Endes eine durch Faltung gebildete, senkrecht zur axialen Erstreckung des Ventilmantels 14 nach außen stehende, umlaufende Ringwulst 49 auf, während der Ventilmantel 14 an seinem unmittelbaren stromabwärtigen Ende einen nach außen stehenden Kragen 50 in Form einer Auftulpung besitzt. Die Ringwulst 49 und der Kragen 50 bilden zusammen mit der äußeren Wandung des Ventilmantels 14 in diesem Bereich eine Ringnut 51, in der ein Dichtring 52 zur Abdichtung gegenüber einer Ventilaufnahme angeordnet ist.

Im zweiten Ausführungsbeispiel der nachfolgenden Figur 2 sind die gegenüber dem in Figur 1 dargestellten Ausführungsbeispiel gleichbleibenden bzw. gleichwirkenden Teile durch die gleichen Bezugszeichen gekennzeichnet. Der Hauptunterschied zum ersten Ausführungsbeispiel besteht darin, daß nun ein den einen Innenpol darstellender Kern 2, die magnetische Drosselstelle 8 und ein den Ventilsitzträger 14' bildendes Ventilrohr 55 mittels Fließpressen herstellbar ist, während der eigentliche Ventilmantel 14 einteilig mit einem Ventileinlaßstutzen 56 als tiefgezogenes Bauteil ausgebildet ist.

Das Brennstoffeinspritzventil gemäß Figur 2 besitzt ebenfalls den von der Magnetspule 1 umgebenen, rohrförmigen, fließgepreßten Kern 2, der jedoch nicht wie bei dem in Figur 1 dargestellten Beispiel als unmittelbarer Brennstoffeinlaßstutzen dient, dafür jedoch einteilig mit dem Ventilsitzträger 14' stromabwärts ausgebildet ist, die zusammen das als Ventilrohr 55 bezeichnete Bauteil bilden. Ausgehend von der Schulter 5 des Kerns, die als Anschlagfläche 6 fungiert, schließt sich in stromabwärtiger Richtung die dünnwandige magnetische Drosselstelle 8 an. Diese eine wesentlich dünnere Wandung als die Wandungsstärken des Ventilrohrs 55 stromaufwärts und stromabwärts der Drosselstelle 8 aufweisende magnetische Drosselstelle 8 stellt in axialer Richtung gesehen also den Übergang des Kerns 2 zu dem Ventilsitzträger 14' dar. Der fließgepreßte Ventilsitzträger 14' weist nahe seines stromabwärtigen Endes eine Ringnut 51, in der ein Dichtring 52 zur Abdichtung gegenüber einer Ventilaufnahme angeordnet ist, auf.

Konzentrisch zur Ventillängsachse 12 weist das Brennstoffeinspritzventil den dünnwandigen, hülsenförmigen, vorzugsweise mittels Tiefziehen hergestellten und als Gehäuse, als Teil des Magnetkreises und als Ventileinlaßstutzen 56 dienenden Ventilmantel 14 auf, der das Ventilrohr 55 zumindest abschnittsweise radial als Bauteil mit größerem Durchmesser als dem des Ventilrohrs 55 umgibt. So ist die Magnetspule 1 mit ihrem Spulenkörper 3 wiederum zwischen dem Ventilmantel 14 und dem Ventilrohr 55 in einem dafür vorgesehenen ringförmigen Zwischenraum 15 eingebettet. In dem Ventileinlaßstutzen 56 des Ventilmantels 14 verläuft eine Strömungsbohrung 38, in die zumindest das obere Kernteil 9 derart hineinragt, daß es an der inneren Wandung des Ventileinlaßstutzens 56 anliegt.

Andererseits weist wiederum das Ventilrohr 55 eine innere Längsöffnung 18 auf, die vom Brennstoff durchströmt wird. In der Längsöffnung 18 ist die Ventilnadel 19 angeordnet, die wenigstens von dem Anker 22 und dem an seinem stromabwärtigen Ende befestigten kugelförmigen Ventilschließkörper 23 gebildet wird. Die Ventilnadel ist gegenüber dem ersten Ausführungsbeispiel verkürzt ausgebildet, da auf ein Verbindungsteil 20 verzichtet wird.

Der für eine Abdichtung des Spulenraums zur Erzielung einer trockenen Magnetspule 1 benötigte Dichtring 37, der z.B. in Form eines O-Rings ausgebildet ist, ist bei diesem Ausführungsbeispiel nicht im Zwischenraum 15 angeordnet. Trotzdem liegt der Dichtring 37 zwischen dem Ventilmantel 14 und dem Ventilrohr 55 vor, und zwar genauer gesagt zwischen dem Ventileinlaßstutzen 56 und dem oberen Kernteil 9 des Kerns 2. Eine der Aufnahme des Dichtrings 37 dienende umlaufende Ringnut 58 ist dafür am äußeren Umfang des Kerns 2 vorgesehen.

Der Ventileinlaßstutzen 56 als Teil des Ventilmantels 14 ist weitgehend mit der Kunststoffumspritzung 42 umschlossen. Zu dieser Kunststoffumspritzung 42 gehört ein mitangespritzter elektrischer Anschlußstecker 43, der z.B. unmittelbar oberhalb einer Radialschulter 59 des Ventilmantels 14 radial nach außen ragt. Mit der Radialschulter 59 wird erreicht, daß der Ventilmantel 14 im Erstreckungsbereich der Magnetspule 1 einen größeren Durchmesser besitzt als im Bereich des Ventileinlaßstutzens 56, wodurch letztlich der Zwischenraum 15 zur Aufnahme der Magnetspule 1 geschaffen ist. Zu dem aus Kunststoff gefertigten Anschlußstecker 43 gehören beispielsweise zwei metallische Kontaktstifte 44, die unmittelbar mit der Wicklung der Magnetspule 1 in Verbindung stehen. Die Kontaktstifte 44 ragen zum Anschlußstecker 43 hin aus dem Spulenkörper 3 heraus durch die Ausnehmung 47 in der Radialschulter 59.

Im Bereich des Ventilsitzträgers 14' unterhalb des Zwischenraums 15 ist der Ventilmantel 14 durch z.B. mehrere umfänglich angebrachte, mittels eines Lasers erzeugte Schweißpunkte 45' oder eine durchgehend umlaufende Schweißnaht am Ventilrohr 55 befestigt. Diese feste Verbindung muß keine Dichtfunktion erfüllen.

## Patentansprüche

1. Brennstoffeinspritzventil mit einer Ventillängsachse (12), mit einem elektromagnetischen Kreis, der wenigstens eine Magnetspule (1), einen metallenen Innenpol (2), einen metallenen Ventilmantel (14) und einen Anker (22) umfaßt, wobei der Innenpol (2) und der Ventilmantel (14) derart ausgeformt sind, daß der Ventilmantel (14) den Innenpol (2) zumindest teilweise radial mit Abstand umgibt, so daß zwischen beiden (2, 14) ein Zwischenraum (15) gebildet ist, in dem die Magnetspule (1) eingebracht ist, die in Umfangsrichtung vollständig vom Ventilmantel (14) umgeben ist, und wobei durch den Anker (22) ein mit einer festen Ventilsitzfläche (30) zusammenwirkender Ventilschließkörper (23) betätigbar ist, wobei der Innenpol (2) und der Ventilmantel (14) zusammen den Zwischenraum (15) axial oberhalb und unterhalb der Magnetspule (1) begrenzen und zwischen dem Innenpol (2) und dem Ventilmantel (14) sowohl oberhalb als auch unterhalb der Magnetspule (1) metallischer Kontakt besteht und der Innenpol (2) und der Ventilmantel (14) wenigstens in einem der beiden Kontaktbereiche fest miteinander verbunden sind, **dadurch gekennzeichnet, daß** der Innenpol (2) fließgepresst ist.

2. Brennstoffeinspritzventil nach Anspruch 1, **dadurch gekennzeichnet, daß** der Ventilmantel (14) mittels Tiefziehen hergestellt ist.

3. Brennstoffeinspritzventil nach einem der vorhergehenden Ansprüche, **dadurch gekennzeichnet, daß** der Innenpol (2) mit einer dünnwandigen magnetischen Drosselstelle (8) ausgebildet ist, an der sich sowohl in stromaufwärtiger als auch in stromabwärtiger Richtung Bereiche anschließen, die eine deutlich größere Wandungsstärke haben als die der Drosselstelle (8).

4. Brennstoffeinspritzventil nach Anspruch 3, **dadurch gekennzeichnet, daß** die Wandstärke der Drosselstelle (8) zwischen 0,2 und 0,5 mm beträgt.

5. Brennstoffeinspritzventil nach Anspruch 3 oder 4, **dadurch gekennzeichnet, daß** die Drosselstelle (8) in einem axialen Erstreckungsbereich des Innenpols (2) ausgebildet ist, der durch den Zwischenraum (15) vom Ventilmantel (14) beabstandet vorliegt.

6. Brennstoffeinspritzventil nach einem der vorhergehenden Ansprüche, **dadurch gekennzeichnet, daß** der Innenpol (2) derart ausgeformt ist, daß er als Kern des Magnetkreises, als Ventileinlaßstutzen und als Ankerführung dient.

7. Brennstoffeinspritzventil nach einem der Ansprüche 1 bis 5, **dadurch gekennzeichnet, daß** der Innenpol (2) als Ventilrohr (55) derart ausgeformt ist, daß er als Kern des Magnetkreises, als Ventilsitzträger (14') und als Ankerführung dient.

8. Brennstoffeinspritzventil nach einem der Ansprüche 1 bis 6, **dadurch gekennzeichnet, daß** der Ventilmantel (14) zugleich als Ventilsitzträger ausgebildet ist.

9. Brennstoffeinspritzventil nach einem der Ansprüche 1 bis 5 oder 7, **dadurch gekennzeichnet, daß** der Ventilmantel (14) zugleich als Ventileinlaßstutzen (56) ausgebildet ist.

10. Brennstoffeinspritzventil nach einem der vorhergehenden Ansprüche, **dadurch gekennzeichnet, daß** der die Magnetspule (1) aufnehmende Zwischenraum (15) mittels eines zwischen Innenpol (2) und Ventilmantel (14) vorgesehenen Dichtrings (37) abgedichtet ist.

11. Brennstoffeinspritzventil nach Anspruch 1, **dadurch gekennzeichnet, daß** sich der Innenpol (2) und der Ventilmantel (14) zusammen über die gesamte axiale Länge des Ventils erstrecken.

12. Brennstoffeinspritzventil nach Anspruch 1, **dadurch gekennzeichnet, daß** der Innenpol (2) oberhalb der Magnetspule (1) mit einem radial nach außen stehenden Kragen (41) ausgebildet ist, der eine Ausnehmung (47) besitzt, durch die hindurch Kontaktstifte (44) von der Magnetspule (1) zu einem elektrischen Anschlußstecker (43) verlaufen.

13. Brennstoffeinspritzventil nach Anspruch 1, **dadurch gekennzeichnet, daß** der Ventilmantel (14) oberhalb der Magnetspule (1) mit einer Radialschulter (59) ausgebildet ist, die eine Ausnehmung (47) besitzt, durch die hindurch Kontaktstifte (44) von der Magnetspule (1) zu einem elektrischen Anschlußstecker (43) verlaufen.

## Claims

1. Fuel injection valve having a longitudinal valve axis (12), having an electromagnetic circuit comprising at least one magnet coil (1), a metal internal pole (2), a metal valve jacket (14) and an armature (22), the internal pole (2) and the valve jacket (14) being formed in such a way that the valve jacket (14) surrounds the internal pole (2) at least partially radially with a clearance, with the result that an interspace (15) is formed between them (2, 14), into which the magnet coil (1) is introduced, the magnet coil being completely surrounded by the valve jacket (14) in a circumferential direction, and a valve-closing body (23) that interacts with a fixed valve seat surface (30) being actuable by means of the armature (22), the internal pole (2) and the valve jacket (14) together delimiting the interspace (15) axially above and below the magnet coil (1) and there being metallic contact between the internal pole (2) and the valve jacket (14) both above and below the magnet coil (1), the internal pole (2) and the valve jacket (14) being fixedly connected to one another at least in one of the two contact areas, **characterized in that** the internal pole (2) is extruded.

2. Fuel injection valve according to Claim 1, **characterized in that** the valve jacket (14) is produced by deep-drawing.

3. Fuel injection valve according to one of the preceding claims, **characterized in that** the internal pole (2) is formed with a thin-walled magnetic choke point (8), adjoining which both in an upstream direction and in a downstream direction are areas that have a much greater wall thickness than that of the choke point (8).

4. Fuel injection valve according to Claim. 3, **characterized in that** the wall thickness of the choke point (8) is between 0.2 mm and 0.5 mm.

5. Fuel injection valve according to Claim 3 or 4, **characterized in that** the choke point (8) is formed in an axial area of extent of the internal pole (2) which is separated from the valve jacket (14) by the interspace (15).

6. Fuel injection valve according to one of the preceding claims, **characterized in that** the internal pole (2) is shaped in such a way that it serves as a core of the magnetic circuit, as a valve inlet connection and as an armature guide.

7. Fuel injection valve according to one of Claims 1 to 5, **characterized in that** the internal pole (2) is shaped as a valve tube (55) in such a way that it serves as a core of the magnetic circuit, as a valve seat carrier (14') and as an armature guide.

8. Fuel injection valve according to one of Claims 1 to 6, **characterized in that** the valve jacket is simultaneously designed as a valve seat carrier.

9. Fuel injection valve according to one of Claims 1 to 5 or 7, **characterized in that** the valve jacket (14) is simultaneously designed as a valve inlet connection (56).

10. Fuel injection valve according to one of the preceding claims, **characterized in that** the interspace (15) accommodating the magnet coil (1) is sealed off by means of a sealing ring (37) provided between the internal pole (2) and the valve jacket (14).

11. Fuel injection valve according to Claim 1, **characterized in that** the internal pole (2) and the valve jacket (14) together extend over the entire axial length of the valve.

12. Fuel injection valve according to Claim 1, **characterized in that**, above the magnet coil (1), the internal pole (2) is formed with a collar (41) projecting radially outwards, which has an aperture (47) through which contact pins (44) extend from the magnet coil (1) to an electrical connector (43).

13. Fuel injection valve according to Claim 1, **characterized in that**, above the magnet coil (1), the valve jacket (14) is formed with a radial shoulder (59), which has an aperture (47) through which contact pins (44) extend from the magnet coil (1) to an electrical connector (43).

## Revendications

1. Soupape d'injection de carburant présentant un axe longitudinal (12), un circuit électromagnétique comprenant au moins une bobine magnétique (1), un pôle interne (2) métallique, une enveloppe métallique de soupape (14) et un induit (22), et dans lequel
- le pôle interne (2) et l'enveloppe de soupape (14) sont formés de manière que l'enveloppe (14) entoure le pôle interne (2) au moins en partie, à une certaine distance radiale créant entre eux (2, 14) un espace intermédiaire (15) dans lequel est montée la bobine (1) qui se trouve totalement entourée périphériquement par l'enveloppe de soupape (14),
- l'induit (22) peut actionner un corps de fermeture (23) coopérant avec une portée fixe de siège de soupape (30),
- le pôle interne (2) et l'enveloppe de soupape (14) délimitent ensemble l'espace intermédiaire (15), axialement au-dessus et en dessous de la bobine (1), et
- entre le pôle interne (2) et l'enveloppe de soupape (14), à la fois au-dessus et en dessous de la bobine (1), il y a un contact métallique,
le pôle interne (2) et l'enveloppe de soupape (14) sont reliés fixement l'un à l'autre au moins dans une des deux zones de contact,
**caractérisée en ce que**
le pôle interne (2) est filé à la presse.

2. Soupape d'injection selon la revendication 1,
**caractérisée en ce que**
l'enveloppe de soupape (14) est fabriquée par étirage profond.

3. Soupape d'injection selon la revendication 1 ou 2,
**caractérisée en ce que**
le pôle interne (2) présente une zone d'étranglement magnétique (8) à paroi mince, suivie dans le sens de l'écoulement et dans le sens opposé, par des zones présentant une épaisseur de paroi plus forte que celle de la zone d'étranglement (8).

4. Soupape d'injection selon la revendication 3,
**caractérisée en ce que**
l'épaisseur de la paroi de la zone d'étranglement (8) est comprise entre 0,2 et 0,5 mm.

5. Soupape d'injection selon la revendication 3 ou 4,
**caractérisée en ce que**
la zone d'étranglement (8) est située dans une partie en longueur du pôle interne (2) qui est éloignée de l'enveloppe de soupape (14) par l'espace intermédiaire (15).

6. Soupape d'injection selon l'une des revendications précédentes,
**caractérisée en ce que**
le pôle interne (2) est formé de manière à servir de noyau de circuit magnétique, de tubulure d'entrée de soupape et de guidage de l'induit.

7. Soupape d'injection selon l'une des revendications 1 à 5,
**caractérisée en ce que**
le pôle interne (2) est réalisé sous la forme de tube de soupape (55) servant de noyau de circuit magnétique, de support de siège de soupape (14') et de guidage de l'induit.

8. Soupape d'injection selon l'une des revendications 1 à 6,
**caractérisée en ce que**
l'enveloppe de soupape (14) constitue en même temps le support de siège de soupape.

9. Soupape d'injection selon l'une des revendications 1 à 5 ou 7,
**caractérisée en ce que**
l'enveloppe de soupape (14) constitue en même temps la tubulure d'entrée de soupape (56).

10. Soupape d'injection selon l'une des revendications précédentes,
**caractérisée en ce que**
l'espace intermédiaire (15) accueillant la bobine (1) est rendu étanche par une bague d'étanchéité (37) prévue entre le pôle interne (2) et l'enveloppe de soupape (14).

11. Soupape d'injection selon la revendication 1,
**caractérisée en ce que**
le pôle interne (2) et l'enveloppe de soupape (14) s'étendent tous deux sur toute la longueur de la soupape.

12. Soupape d'injection selon la revendication 1,
**caractérisée en ce que**
le pôle interne (2) présente, au-dessus de la bobine (1), un collet (41) dirigé radialement vers l'extérieur et présentant une cavité (47) à travers laquelle passent des broches de contact (44) allant de la bobine (1) à un connecteur de raccordement électrique (43).

13. Soupape d'injection selon la revendication 1,
**caractérisée en ce que**
l'enveloppe de soupape (14) présente, au-dessus de la bobine (1), un épaulement radial (59) comportant une cavité (47) à travers laquelle passent des broches de contact (44) allant de la bobine (1) à un connecteur de raccordement électrique (43).
